# EUROPÄISCHE PATENTSCHRIFT

(11) **EP 0 561 317 B1**
(45) Veröffentlichungstag und Bekanntmachung des Hinweises auf die Patenterteilung: **10.09.1997**
(21) Anmeldenummer: 93104140.4
(22) Anmeldetag: 13.03.1993
(51) Int. Cl.: H05K 5/06, F21V 25/12, F21V 23/04, H01H 9/04

(54) **Explosionsgeschütztes Gerät, insbesondere Leuchte**
Explosion-proof apparatus, especially lamp
Appareil anti-déflagrant, notamment lampe

(30) Priorität: 19.03.1992 DE 4208893
(43) Veröffentlichungstag der Anmeldung: 22.09.1993
(73) Patentinhaber: CEAG Sicherheitstechnik GmbH, 59494 Soest (DE)
(72) Erfinder: Brandel, Rudolf, W-6121 Hesseneck (DE); Görner, Wilmut, W-6933 Mudau (DE)
(74) Vertreter: Grünecker, Kinkeldey, Stockmair & Schwanhäusser Anwaltssozietät

(56) Entgegenhaltungen:
- DE-A- 3 942 874
- DE-C- 1 016 607
- US-A- 2 827 523

## Beschreibung

Die Erfindung betrifft ein explosionsgeschütztes Gerät, insbesondere eine Leuchte, nach dem Oberbegriff des Anspruches 1. Eine solche Leuchte ist aus der DE-A-1016607 bekannt.

Leuchten, die aus einem Gehäuseunterteil und einem transparenten Gehäuseoberteil (Abdeckwanne) zusammengesetzt sind, müssen von Zeit zu Zeit geöffnet werden, um die darin befindlichen Lampen auszutauschen.

Insbesondere bei Leuchten mit Leuchtstofflampen, deren Lampen mit anderen Fassungen als Fa6-Fassungen in Kontakt bringbar sind, beispielsweise Fassungen G13 oder Multikontaktfassungen, ist ein Schalter erforderlich, der ein "zwangsöffnender Positionsschalter für Sicherheitsfunktionen" in Anlehnung an VDE 0660, Teil 206, 10/86 sein muß, da neben dem Berührungsschutz auch der Explosionsschutz betroffen ist.

Bei einer Reihe von Leuchten, insbesondere bei sog. Langfeldleuchten, die mittels eines im Inneren der Leuchte befindlichen Getriebes geöffnet werden, kann mit dem Getriebe ein Schalter verbunden sein, der beim Betätigen des Getriebes und Entriegeln der durchsichtigen Abdeckwanne geöffnet wird. Dadurch sind die innerhalb des Gehäuseunterteils noch vorhandenen stromführenden Betriebsmittel freigeschaltet und stromlos.

Derartige Schalter besitzen eine explosionsgeschützte Schaltkammer, in die ein Stößel zünddurchschlagssicher hineingreift, welcher Stößel von dem Getriebe oder einem damit verbundenen Kupplungsteil betätigt wird. Im ungünstigen Falle allerdings besteht die Möglichkeit, den Schalter auch dann einzuschalten, wenn die transparente Abdeckwanne entfernt ist.

Bei der DE-A-1016607 ist ein Steckerstift als Stößel mit dem Gehäuseoberteil verbunden. Der Steckerstift verbindet zwei gegenüberliegende Kontakte im Gehäuseunterteil, wenn beide Gehäuseteile miteinander verbunden sind. Auf diese Weise wird der entsprechende Schalter im Gehäuseunterteil geschlossen und Strom kann fließen. Da der Steckerstift zünddurchschlagsicher innerhalb eines Spaltes im Gehäuseunterteil und innerhalb einer isolierten Durchführung im Gehäuseoberteil geführt ist, ist während des Ausschaltvorganges die Zünddurchschlagsicherheit gewährleistet und bis der Schalter vollständig geöffnet ist, ist eine ausreichende Explosionssicherheit gegeben.

Der vorliegenden Erfindung liegt die Aufgabe zugrunde, ein explosionsgeschütztes Gerät mit den Merkmalen des Oberbegriffs des Anspruchs 1 dahingehend zu verbessern, daß bei entferntem Betätigungsstößel die Kontaktstücke zwangsmäßig voneinander isoliert sind und gleichzeitig die Bohrung zur Durchführung des Betätigungsstößels bei geöffnetem Schalter zumindest teilweise verschlossen ist.

Diese Aufgabe wird durch die kennzeichnenden Merkmale des Anspruchs 1 gelöst.

Die Trennwand im Schaltkammerraum gewährleistet, daß diese zwischen die Schaltkontakte, beziehungsweise Festkontaktstücke und gleichzeitig gegen die die Schaltkammer begrenzte Wandung des Schaltergehäuseoberteils im Bereich der Bohrung gedrückt ist. Dadurch deckt die Trennwand zumindest einen Teil der Bohrung ab und verringert auf diese Weise den Querschnitt.

Die besondere Ausgestaltung der Festkontaktstücke innerhalb des Schaltkammerraums ist aus den Merkmalen des Anspruches 2 bzw. 3 zu entnehmen.

Zur Kontaktierung fährt der Stößel mit seinem inneren, im Schaltkammerraum befindlichen Ende, zwischen die Festkontaktstücke und schließt somit den Stromkreis, wobei schon von der Kontaktgabe, wenn der Stößel in den Schaltkammerraum eingreift, die Zünddurchschlagssicherheit des Spaltes zwischen dem Stößel und der Innenwandung der zugehörigen Bohrung sichergestellt ist.

Eine weitere vorteilhafte Ausgestaltung der Erfindung kann dahin gehen, daß der Schaltkammerraum aus einem Schaltergehäuseunterteil und einem Schaltergehäuseoberteil zusammengesetzt ist und daß das ins Schaltergehäuseunterteil eingesetzte Schaltergehäuseoberteil die wenigstens eine Bohrung den die Betätigungsstößel aufweist.

Demgemäß sind gemäß Anspruch 5 die Festkontaktstücke mit Anschlußklemmen tragenden Anschlußfahnen am Schaltergehäuseoberteil festgelegt, wobei die Anschlußfahnen dieses durchgreifen.

Die besondere Ausführung der Befestigung des Betätigungsstößels mit dem Gehäuseoberteil ist den kennzeichnenden Merkmalen des Anspruches 7 zu entnehmen. Dabei kann zwischen dem Betätigungsstößel und dem Gehäuseoberteil ein Zwischenglied vorgesehen sein, an dem der Betätigungsstößel festgerastet ist, wobei das Zwischenglied selbst mit dem Gehäuseoberteil verrastet ist.

Damit beim Schließen des explosionsgeschützten Gehäuses der oder die Betätigungsstößel korrekt der zugehörigen Bohrung zugeführt werden können, ist gemäß kennzeichnenden Merkmalen des Anspruches 9 an dem Zwischenglied wenigstens ein Fortsatz vorgesehen, der in eine passende Öffnung im Schaltergehäuseunterteil eingreifen kann.

Zur Herstellung der druckfesten Kapselung der Schaltkammer wird das Schaltergehäuseunterteil so ausgebildet, daß es das Schaltergehäuseoberteil überragt; der dadurch gebildete muldenförmige Raum wird mit Gießharz ausgegossen, wobei selbstverständlich die Bohrungen nicht von Gießharz bedeckt sind.

Der Durchmesser jeder einzelnen Bohrung ist so zu wählen, daß ein bestimmter, durch die Vorschriften vorgeschriebener Querschnitt nicht überschritten wird.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine Schnittansicht durch einen Schalter,
- Figur 2: eine Aufsicht auf den Schalter nach Figur 1 und
- Figur 3: ein Zwischenglied, welches einerseits an dem Gehäuseoberteil verrastet ist und an dem andererseits der bzw. die Betätigungsstößel angeschlossen sind,
- Figur 4: ein Ausführungsbeispiel des erfindungsgemäßen Schalters, im Schnitt und
- Figur 5: eine Schnittansicht gemäß Linie V-V der Figur 4.

In einer Mulde 10 eines Gehäuseunterteils 11 ist ein elektrischer Schalter 12 eingesetzt und darin befestigt, der ein napfartiges Schaltergehäuseunterteil 13 und ein plattenartiges Schaltergehäuseoberteil 14 aufweist. Das Schaltergehäuseunterteil 13 besitzt eine Napfform, wobei ein umlaufender Rücksprung 15 vorgesehen ist, auf den das plattenförmige Schaltergehäuseoberteil 14 aufgelegt ist.

Wie aus der Figur 2 ersichtlich ist, ist das Schaltergehäuseoberteil 14 etwa rechteckig ausgebildet und besitzt an entgegengesetzt liegenden Seitenkanten 16 und 17 Schlitze 18, in welche Anschlußfahnen oder Anschlußlaschen 19 und 20 eingesetzt sind, an deren im Inneren des Schalters 12, also im Schaltkammerraum 21 befindlichen Ende blattfederartige Festkontaktstücke 22, 23 befestigt sind. Diese blattfederartigen Festkontaktstücke 22 und 23 weisen aufeinander zu und enden in einem Abstand d, wobei sie eine etwa L-förmige Struktur besitzen, deren abgebogene Stege aufeinanderzu weisen und etwa eine V-Form miteinander bilden, die zu dem Schaltergehäuseoberteil 14 hin offen ist. Die Schenkel 24 und 25 sind dabei etwa kreisförmig gebogen, wobei eine Tangente an die Schenkel 24 und 25 senkrecht zu dem Schaltergehäuseoberteil 14 verlaufen kann.

Das Schaltergehäuseoberteil 14 besitzt wie aus Figur 1 und 2 entnehmbar ist, zwei Vorsprünge 26 und 27, die auf der dem Schaltkammerraum 21 abgewandten Seite des Schaltergehäuseoberteils 14 in Abstand zueinander angeordnet sind. Diese Vorsprünge 26 bzw. 27 begrenzen eine Bohrung 28 und 29, durch die ein Betätigungsstößel 30 zünddurchschlagssicher hindurchgeführt ist. Dies bedeutet, daß die Länge der Bohrung 28 oder 29 eine ausreichende Spaltlänge und eine ausreichende Spaltweite mit dem Betätigungsstößel auch dann noch einnehmen muß, wenn der Betätigungsstößel die beiden Festkontaktstücke 22 und 23 verlassen hat und eine ausreichende Luftstrecke zwischen den beiden Schenkel 24 und 25 vorhanden ist. Praktisch bedeutet dies, daß die Zünddurchschlagssicherheit so lange innerhalb der Bohrung 28 oder 29 vorhanden sein muß, bis der Stößel vollständig aus dem Schaltkammerraum 21 herausgezogen ist.

Die Anschlußfahnen 19 und 20 besitzen einen etwa parallel zu dem Schaltergehäuseoberteil 14 verlaufenden Anschlußfahnenabschnitt 31 und 32, an dem eine Klemmscheibe 33, 34, eine Unterlegscheibe 35, 36 und eine Klemmschraube 37, 38 angeschraubt ist. Aus dem unteren Bereich der Figur 2 ist ersichtlich, daß an den senkrecht zu der Verbindungslinie der beiden Bohrungen 28 und 29 verlaufenden Kanten parallel zu dem Schaltergehäuseoberteil 14 verlaufende seitliche Vorsprünge 39, 40 vorgesehen sind, die Trennwände 41, 42, 43 und 44 aufweisen, zwischen denen die Anschlußklemmen 37 und 38 angeordnet sind; dabei befinden sich zwischen den Trennwänden 41 und 42 bzw. 43 und 44 sechskantförmige Vertiefungen 45 und 46, in denen eine Mutter aufgenommen ist, die in diesen verdrehsicher gehalten ist und in die die Klemmschrauben 37 und 38 eingeschraubt werden können, damit Anschlußleitungen anschließbar sind.

Das Schaltergehäuseunterteil 13 übergreift das Schaltergehäuseoberteil 14 und bildet mit diesem einen muldenförmigen Raum 50, der mit Gießharz 51 zur Erzielung der Explosionssicherheit ausgegossen ist.

Aus der Figur 3 ist zu ersehen, wie der Betätigungsstößel 30 mit dem das Gehäuseunterteil 11 verschließenden Gehäuseoberteil 60 gekuppelt ist. Das Gehäuseoberteil 60 kann dabei eine transparente, lichtdurchlässige Abdeckwanne sein.

Zur Kopplung des Betätigungsstößels 30 mit dem Gehäuseoberteil 60 ist ein Zwischenglied 61 vorgesehen, welches einen kreisförmigen oder rechteckigen Abschnitt 62 aufweist, der an seinem dem Gehäuseunterteil 11 zugewandten Ende eine Bodenwand 63 besitzt, in der Öffnungen 64, 65 vorgesehen sind, in denen der Betätigungsstößel 30 einsetzbar ist, wobei entweder nur ein Betätigungsstößel 30 oder ein zweiter Betätigungsstößel 30a (strichliert eingezeichnet) vorgesehen sein kann.

Der Betätigungsstößel 30 besitzt einen ersten zylindrischen Abschnitt 66, dessen Außendurchmesser dem Durchmesser der Bohrungen 28 und 29 angepaßt ist und der den wesentlichen Bereich des Betätigungsstößels 30 überdeckt. An einem Ende besitzt der Betätigungsstößel 30 einen Bereich 67 verringerten Durchmessers, an dem sich ein weiterer Bereich 68 mit noch kleinerem Durchmesser anschließt; am freien Ende ist ein tellerförmiger Knopf 69 vorgesehen

Die Bohrung 64 bzw. 65 besitzt einen ersten Abschnitt 70, der dem Abschnitt 67 in Länge und Durchmesser so entspricht, daß der Abschnitt 70 den Abschnitt 67 aufnehmen kann; an den Abschnitt 70 schließt sich ein Abschnitt 71 mit einem dem Durchmesser des Abschnittes 68 entsprechenden Durchmesser an; die Bohrung 64 und 65 ist an einem vom Boden 63 aus zum freien Ende des Zwischengliedes 62 im Inneren desselben angeordneten Vorsprung 72 und 73 umgeben und im montierten Zustand hintergreift der Knopf 69 das freie Ende der Vorsprünge 72 bzw. 73.

Wie aus Figur 3 ersichtlich ist, besitzt jeder Vorsprung 70 und 73 von seinem freien Ende ausgehend jeweils einen Schlitz 74, der ein Durchschieben des Knopfes 69 durch die Bohrung 64 bzw. 65 und eine federnde Verrastung des Knopfes 69 hinter dem freien Ende des Vorsprunges 70 bzw. 73 gestattet.

Der Betätigungsstößel 30 bzw. 30a ist somit an dem Zwischenglied 61 verrastet, wobei die Verrastung so sein wird, daß gewisse toleranzausgleichende Bewegungen des Betätigungsstößels 30 bzw. 30a ermöglicht sind.

Am anderen Ende besitzt jeder Betätigungsstößel 30 einen Bereich 30c mit verringertem Durchmesser, um Beschädigungen der Innenfläche der Bohrung 28 durch Brandspuren von evtl. auftretenden Schaltlichtbögen zu verhindern; solche Beschädigungen können zu einer Beeinträchtigung der Zünddurchschlagssicherheit führen.

An der Außenfläche des Abschnittes 62 ist auf sich gegenüberliegenden Mantellinien oder -seiten je ein Fortsatz 75 und 76 angeformt, der in gleiche Richtung vorspringt wie der Stößel 30; die beiden Fortsätze 75 und 76 sind in zwischen den Trennwänden 42 und 43 befindliche den Fortsätzen 75 und 76 in ihrem Querschnitt angepaßte Öffnungen 77 und 78 einführbar und dienen so der Zentrierung des Zwischenstückes und damit des Betätigungsstößels beim Schließen des Gehäuses bzw. Aufsetzen des Gehäuseoberteils 60 auf das Gehäuseunterteil 11. Man erkennt aus der Figur 3, daß die Vorsprünge 75 die Betätigungsstößel 30 bzw. 30a überragen, damit sie auch die Zentrierfunktion ausüben können.

Aus der Figur 2 ist ersichtlich, daß die Mittellinie der Bohrung 28 bzw. 29 von der Mittellinie der Schlitze 18 um den Betrag t entfernt ist; diese Breite entspricht der halben Breite der Festkontaktstücke 22 und 23, so daß diese bezogen auf die Bohrungen 28 und 29 zentrisch angeordnet sind.

Die Erfindung ist anhand einer explosionsgeschützten Leuchte mit einem Gehäuseunterteil und einem transparenten Gehäuseoberteil beschrieben; selbstverständlich kann die Erfindung überall dort angewendet werden, wo Gehäuse vorgesehen sind, die in erhöhter Sicherheit-ausgebildet sind und gelegentlich geöffnet werden müssen, um im Inneren des Gehäuses befindliche Geräte auszutauschen.

Nachzutragen ist, daß der Durchmesser des Stößels vergleichsweise gering sein muß, damit bei Explosionen im Schaltkammerraum der Betätigungsstößel nicht herausgeblasen und dadurch vermieden wird, daß das Gehäuseoberteil 60 wegfliegt. Darüberhinaus ist auch festzuhalten, daß der Durchmesser der Bohrung einen bestimmten Maximaldurchmesser nicht überschreiten darf, damit vermieden wird, daß in den Schaltkammerraum mit Werkzeugen eingegriffen werden kann. Der Bohrungsdurchmesser ist daher vorgeschrieben durch IP 30.

Die Figur 4 zeigt ein Ausführungsbeispiel eines erfindungsgemäßen Schalters 80. Der Schalter 80 besitzt ein Gehäuseunterteil 81, das zusammen mit dem Schaltergehäuseoberteil 14 einen druckfesten Raum 82 bildet. Der Boden 83 des Schaltergehäuseunterteils 81 besitzt eine taschenartige Ausformung 84, an deren Bodenfläche ein Zapfen 85 mittig zwischen den beiden Betätigungsstößeln 30 und 30a angeordnet ist. Um den Zapfen 85 herum ist eine Druckfeder 86 angeordnet, und der Zapfen 85 und die Druckfeder 86 sind von einem an einer Trennwand 87 angeformten Gehäuseabschnitt 88 umgeben, dergestalt, daß die Druckfeder 86 zwischen dem Boden 89 des Gehäuseabschnittes 88 und dem Napfboden 84 eingespannt ist. Die Trennwand 87 ist so bemessen, daß sie zwischen die Schenkel 24 und 25 der beiden Kontaktstücke 22 und 23 eingreifen kann, wenn die Stößel 30 und 30a aus dem Schaltkammerraum 82 herausgezogen werden.

Zur besseren Führung der Trennwand 87 ist diese im Querschnitt T-förmig ausgebildet, wobei der Steg 89 der T-Form die eigentliche Trennwand und der Quersteg 90 ein Führungselement innerhalb der Tasche 84 bildet. Das abgerundete freie Ende der langgestreckten Trennwand 87 berührt die ins Innere des druckfesten Raumes 82 hineingreifenden Enden der Betätigungsstößel 30 und 30a und wenn die Betätigungsstößel herausgezogen werden, dann legt sich das freie Ende der Trennwand 87 gegen die Innenfläche des Schaltergehäuseoberteils 14 an und verschließt so teilweise die Bohrungen 28,29 für die Betätigungsstößel 30 und 30a.

Das Gehäuseunterteil, welches beispielsweise das Leuchtengehäuse sein kann, besitzt eine entsprechende Vertiefung 91, in die die Tasche 84 eingreifen kann.

## Patentansprüche

1. Explosionsgeschütztes Gerät, insbesondere Leuchte, mit einem ein Gehäuseunterteil (11) und ein damit verbindbares Gehäuseoberteil (60) aufweisenden Gehäuse, mit einem einen explosions- oder schlagwettergeschützten Schaltkammerraum (81) aufweisenden Schalter (80), der in dem Gehäuse untergebracht und mit dem Gehäuseunterteil (11) fest verbunden ist und beim Öffnen zu im Gehäuse befindlichen elektrischen Betriebsmitteln führende Stromversorgungsleitungen unterbricht, wobei in dem Schalter (80) wenigstens ein durch je eine Bohrung (28, 29) in den Schaltkammerraum (82) zünddurchschlagsicher eingreifender Betätigungsstößel (30, 30a) für in der Schaltkammer (82) befindliche Schaltkontakte (22, 23; 24, 25) vorgesehen ist, welcher Betätiqungsstößel mit dem Gehäuseoberteil (60) verbunden und beim Abnehmen des Gehäuseoberteils vollständig aus dem Schalter (80) herausziehbar ist, wobei die Länge der zugehörigen Bohrung (28, 29) so bemessen ist, daß die Zünddurchschlagssicherheit so lange aufrechterhalten bleibt, bis die Schaltkontake vollständig ausgeschaltet sind oder die Betätigungsstößel (30, 30a) den Schaltkammerraum (82) gerade verlassen haben,
**dadurch gekennzeichnet**,
daß im Schaltkammerraum (82) eine Trennwand (87) vorgesehen ist, die in der herausgezogenen Stellung des Betätigungsstößels (30, 30a) von einer Federanordnung (86) zwischen die Schaltkontakte (22, 23; 24, 25) gedrückt und gegen die den Schaltkammerraum (82) begrenzende Wandung des Schaltergehäuseoberteils (14) im Bereich der Bohrung (28, 29) gedrückt ist.

2. Gerät nach Anspruch 1, dadurch gekennzeichnet, daß die im Schaltkammerraum (82) befindlichen Schaltkontakte als je zwei sich gegenüberliegende blattfederartige Festkontaktstücke (22, 23) ausgebildet sind, an denen Schenkel (24, 25) angeordnet sind, zwischen die der aus elektrisch-leitendem Material bestehende Betätigungsstößel (30, 30a) als bewegliches Kontaktstück zur Einschaltung eingreift und so mit beiden in Berührung gelangt und die Stromversorgungsleitungen schließt.

3. Gerät nach Anspruch 2, dadurch gekennzeichnet, daß die Festkontaktstücke (22, 23) zur Bildung der Schenkel (24, 25) an ihren benachbarten Enden etwa L-förmig abgebogen sind, und daß die abgebogenen Schenkel miteinander eine zum Betätigungsstößel (30, 30a) hin offene U- oder V-Form miteinander bilden.

4. Gerät nach einem der vorherigen Ansprüche, dadurch gekennzeichnet, daß der Schaltkammerraum (82) aus einem Schaltergehäuseunterteil (81) und einem Schaltergehäuseoberteil (14) begrenzt ist und daß das ins Schaltergehäuseunterteil (81) eingesetzte Schaltergehäuseoberteil (14) die wenigstens eine Bohrung (28, 29) für die Betätigungsstößel (30, 30a) aufweist.

5. Gerät nach Anspruch 4, dadurch gekennzeichnet, daß am Schaltgehäuseoberteil (14) die Festkontaktstücke (22, 23) mit Anschlußklemmen (37, 38) tragenden Anschlußfahnen (19, 20), dieses durchgreifend, festgelegt sind.

6. Gerät nach einem der Ansprüche 4 und 5, dadurch gekennzeichnet, daß das Schaltergehäuseunterteil (81) das Schaltergehäuseoberteil (14) überragt und der dadurch gebildete muldenförmige Raum (50) mit Gießharz (51) ausgegossen ist.

7. Gerät nach einem der vorherigen Ansprüche, dadurch gekennzeichnet, daß der Betätigungsstößel (30, 30a) mit dem Gehäuseoberteil (60) verrastet ist, wobei toleranzausgleichende Bewegungen gestattet sind.

8. Gerät nach Anspruch 7, dadurch gekennzeichnet, daß der Betätigungsstößel (30, 30a) mit einem Zwischenglied (61) verrastet ist, das selbst mit dem Gehäuseoberteil (60) verrastet ist.

9. Gerät nach Anspruch 8, dadurch gekennzeichnet, daß das Zwischenglied (61) wenigstens einen in Bewegungsrichtung des Betätigungsstößels (30, 30a) vorspringenden Fortsatz (75, 76) aufweist, der zwecks Zentrierung beim Aufsetzen des Gehäuseoberteils (60) auf das Gehäuseunterteil (11) in eine passende Öffnung (77, 78) im Schaltergehäuseunterteil (81) eingreift.

## Claims

1. Explosion-proof device, in particular lamp, with a housing comprising a lower housing portion (11) and an upper housing portion (60) which can be connected thereto, with a switch (80) which comprises an explosion-proof or flame-proof switch chamber space (81) and which is accommodated in the housing and rigidly connected to the lower housing portion (11) and on opening interrupts power supply lines leading to electrical operating means located in the housing, wherein in the switch (80) is provided at least one actuating plunger (30, 30a) for switch contacts (22, 23; 24, 25) located in the switch chamber (82), which actuating plunger engages in the switch chamber space (82) in each case through a bore (28, 29) so as to resist a starting discharge and is connected to the upper housing portion (60) and on removal of the upper housing portion can be extended fully out of the switch (80), the length of the associated bore (28, 29) being such that the resistance to a starting discharge is maintained until the switch contacts are fully switched off or the actuating plungers (30, 30a) have just left the switch chamber space (82), characterised in that in the switch chamber space (82) is provided a partition (87) which in the extended position of the actuating plunger (30, 30a) is pressed by a spring assembly (86) between the switch contacts (22, 23; 24, 25) and pressed against the wall of the upper switch housing portion (14) defining the switch chamber space (82) in the region of the bore (28, 29).

2. Device according to claim 1, characterised in that the switch contacts located in the switch chamber space (82) are each constructed as two opposed leaf spring-like fixed contact pieces (22, 23) on which are arranged arms (24, 25) between which the actuating plunger (30, 30a) made of electrically conductive material engages as a movable contact piece for switching on and so comes into contact with both of them and closes the power supply lines.

3. Device according to claim 2, characterised in that the fixed contact pieces (22, 23) for forming the arms (24, 25) at their adjacent ends are bent approximately in an L shape, and in that the bent arms together form a U or V shape opening towards the actuating plunger (30, 30a).

4. Device according to any of the preceding claims, characterised in that the switch chamber space (82) is defined by a lower switch housing portion (81) and an upper switch housing portion (14) and in that the upper switch housing portion (14) inserted in the lower switch housing portion (81) comprises the at least one bore (28, 29) for the actuating plungers (30, 30a).

5. Device according to claim 4, characterised in that the fixed contact pieces (22, 23) with terminal lugs (19, 20) carrying connecting terminals (37, 38) are fixed to the upper switch housing portion (14), passing through the latter.

6. Device according to either of claims 4 and 5, characterised in that the lower switch housing portion (81) projects above the upper switch housing portion (14) and the trough-like space (50) formed thereby is filled with casting resin (51).

7. Device according to any of the preceding claims, characterised in that the actuating plunger (30, 30a) is latched to the upper housing portion (60), tolerance-compensating movements being allowed.

8. Device according to claim 7, characterised in that the actuating plunger (30, 30a) is latched to an intermediate member (61) which is itself latched to the upper housing portion (60).

9. Device according to claim 8, characterised in that the intermediate member (61) comprises at least one extension (75, 76) which projects in the direction of movement of the actuating plunger (30, 30a) and which for the purpose of centring engages in a mating opening (77, 78) in the lower switch housing portion (81) when the upper housing portion (60) is placed on the lower housing portion (11).

## Revendications

1. Appareil antidéflagrant, en particulier une lampe, comportant un boîtier présentant une partie inférieure (11) et une partie supérieure (60) qui lui est raccordée, comprenant un commutateur (80) présentant une chambre de commutation (81) antidéflagrante ou antigrisouteuse, qui est logé dans le boîtier et est fixé à la partie inférieure (11) du boîtier et qui, à l'ouverture, interrompt des lignes d'alimentation en courant menant à des équipements électriques se trouvant dans le boîtier, appareil dans lequel il est prévu dans le commutateur (80) au moins un poussoir de commande (30, 30a) s'enclenchant à travers respectivement un orifice (28, 29) de la chambre de commutation (82) de manière à résister à un claquage, pour les contacts de commutation (22, 23; 24, 25) se trouvant dans la chambre de commutation (82), ledit poussoir de commande étant relié à la partie supérieure (60) du boîtier et pouvant être retiré complètement du commutateur (80) par retrait de la partie supérieure du boîtier, la longueur de l'orifice concerné (28, 29) étant dimensionnée pour que la sécurité contre le claquage soit maintenue assez longtemps pour que les contacts de commutation soient complètement déconnectés ou que les poussoirs de commande (30, 30a) aient précisément quitté la chambre de commutation (82), caractérisé en ce qu'il est prévu dans la chambre de commutation (82) une cloison (87) qui, en position retirée des poussoirs de commande (30, 30a), est pressée par un agencement élastique (86) entre les contacts de commutation (22, 23; 24, 25) et est pressée contre la paroi délimitant la chambre de commutation (82) de la partie supérieure (14) du boîtier du commutateur, dans la zone de l'orifice (28, 29).

2. Appareil selon la revendication 1, caractérisé en ce que les contacts de commutation qui se trouvent dans la chambre de commutation (82) se présentent respectivement sous la forme de deux pièces de contact fixes superposées (22, 23) en forme de ressort à lame sur lesquels sont agencées des ailes (24, 25) entre lesquelles le poussoir de commande (30, 30a) constitué de matériau électroconducteur s'enclenche comme pièce de contact mobile pour assurer la connexion et vient ainsi en contact avec elles et ferme les lignes d'alimentation en courant.

3. Appareil selon la revendication 2, caractérisé en ce que les pièces de contact fixes (22, 23) sont recourbées plus ou moins en L à leurs extrémités voisines pour former les ailes (24, 25) et en ce que les ailes recourbées forment conjointement un U ou un V ouvert vers le poussoir de commande (30, 30a).

4. Appareil selon l'une quelconque des revendications précédentes, caractérisé en ce que la chambre de commutation (82) est délimitée par une partie inférieure (81) du boîtier de commutateur et par une partie supérieure (14) du boîtier de commutateur et en ce que la partie supérieure (14) du boîtier du commutateur insérée dans la partie inférieure (81) du boîtier de commutateur présente au moins un orifice (28, 29) pour les poussoirs de commande (30, 30a).

5. Appareil selon la revendication 4, caractérisé en ce que, sur la partie supérieure (14) du boîtier de commutateur, les pièces de contact fixes (22, 23) sont fixées à des réglettes de connexion (19, 20) portant des bornes de connexion (37, 38), lesdites réglettes passant à travers ladite partie supérieure.

6. Appareil selon l'une quelconque des revendications 4 et 5, caractérisé en ce que la partie inférieure (81) du boîtier de commutateur dépasse de la partie supérieure (14) du boîtier de commutateur et l'espace en auge (50) ainsi formé est scellé par une résine coulée (51).

7. Appareil selon l'une quelconque des revendications précédentes, caractérisé en ce que le poussoir de commande (30, 30a) est enclenché sur la partie supérieure (60) du boîtier de manière à permettre des mouvements compensateurs de tolérances.

8. Appareil selon la revendication 7, caractérisé en ce que le poussoir de commutation (30, 30a) est enclenché sur un élément intermédiaire (61) qui est lui-même enclenché sur la partie supérieure (60) du boîtier.

9. Appareil selon la revendication 8, caractérisé en ce que l'élément intermédiaire (61) présente au moins un prolongement (75, 76) faisant saillie dans la direction de déplacement du poussoir de commande (30, 30a) et qui s'engage dans une ouverture correspondante (77, 78) de la partie inférieure (81) du boîtier de commutateur pour le centrage lors de l'application de la partie supérieure (60) du boîtier sur la partie inférieure (11) du boîtier.
